# EUROPÄISCHE PATENTSCHRIFT

(11) **EP 2 159 337 B1**
(45) Veröffentlichungstag und Bekanntmachung des Hinweises auf die Patenterteilung: **30.10.2013**
(21) Anmeldenummer: 09163771.0
(22) Anmeldetag: 25.06.2009
(51) Int. Cl.: E03F 5/04

(54) **Bodenablauf, insbesondere für bodengleiche Dusche**
Floor drain, in particular for shower on grade
Siphon de sol, notamment pour douche plain-pied

(30) Priorität: 25.08.2008 DE 202008011272 U
(43) Veröffentlichungstag der Anmeldung: 03.03.2010
(73) Patentinhaber: VIEGA GmbH & Co. KG, 57439 Attendorn (DE)
(72) Erfinder: Schäfer, Patrick, 58093 Hagen (DE)
(74) Vertreter: Cohausz & Florack

(56) Entgegenhaltungen:
- WO-A2-2007/110595
- DE-U1- 9 102 860
- DE-U1- 20 100 826

## Beschreibung

Die Erfindung betrifft einen Ablauf, insbesondere für bodengleiche Duschen, mit einem Ablaufgehäuse, das einen seitlich angeordneten Anschlussstutzen und an seiner Oberseite eine Zulauföffnung aufweist, einem schalen- oder topfförmig ausgebildeten, anschlussstutzenfreien Bodenteil, der flüssigkeitsdicht mit dem Ablaufgehäuse verbunden ist, und einem Tauchrohrelement, das aus mindestens zwei Rohrabschnitten gebildet und über die Zulauföffnung in das Ablaufgehäuse einsetzbar ist und mit diesem einen Geruchverschluss definiert.

Ein derartiger Ablauf ist aus der WO 2007/110595 A2 bekannt. Der dort dargestellte Ablauf weist ein Ablaufgehäuse und einen damit flüssigkeitsdicht verbundenen topfförmigen Bodenteil auf. Das Ablaufgehäuse besitzt eine erste, oberseitig angeordnete Zulauföffnung und zwei seitlich angeordnete Anschlussstutzen, die einen Zulauf- und einen Ablaufstutzen definieren. Ferner weist der Ablauf ein Tauchrohrelement auf, das über die obere Zulauföffnung in das Ablaufgehäuse eingesetzt werden kann, aus zwei Rohrabschnitten gebildet ist und mit dem Ablaufgehäuse einen Geruchverschluss definiert. Die Rohrabschnitte können zur Veränderung der Axiallänge des Tauchrohrelements zueinander koaxial verschoben werden.

Weitere ähnliche Abläufe sind beispielsweise aus der DE 20 2005 012 802 U1 oder der DE 20 2005 017 965 U1 bekannt.

Der zum Bau einer bodengleichen Dusche in einem Badzimmerboden vorhandene oder herstellbare Raum zur Aufnahme eines einen Geruchverschluss aufweisenden Bodenablaufgehäuses ist in der Regel begrenzt. Denn der Betonboden bzw. die Betondecke unterhalb der Dusche sollte aus Gründen der Tragsicherheit und/oder des Brandschutzes nicht übermäßig durchbrochen oder geschwächt werden. Ferner besteht ein Wunsch nach niedrigen Estrichhöhen, insbesondere im Bereich der Altbausanierung. Es wurden daher bereits zahlreiche relativ flach bauende Bodenabläufe mit Geruchverschluss entwickelt.

In vielen Fällen ist jedoch auch ein ausreichend tiefer Einbauraum zur Aufnahme eines Bodenablaufs mit integriertem Geruchverschluss vorhanden, so dass dann die Möglichkeit besteht, die Sperrwasserhöhe im Geruchsverschluss relativ groß zu dimensionieren.

Der vorliegenden Erfindung liegt die Aufgabe zugrunde, einen Ablauf mit Geruchverschluss insbesondere für bodengleiche Duschen bereitzustellen, der sich an unterschiedliche Einbausituationen flexibel anpassen lässt, so dass seine Bauhöhe, Sperrwasserhöhe sowie Ablaufleistung variabel ist.

Diese Aufgabe wird durch einen Ablauf mit den Merkmalen des Anspruchs 1 gelöst.

Der erfindungsgemäße Ablauf ist dadurch gekennzeichnet, dass dessen Bodenteil höhenverstellbar mit dem Ablaufgehäuse verbunden ist, und dass die mindestens zwei Rohrabschnitte des Tauchrohrelements zur Veränderung der Axiallänge des Tauchrohrelements zueinander koaxial verdrehbar oder verschiebbar sind.

Der vorliegenden Erfindung liegt die Aufgabe zugrunde, einen Ablauf mit Geruchverschluss insbesondere für bodengleiche Duschen bereitzustellen, der sich an unterschiedliche Einbausituationen flexibel anpassen lässt, so dass seine Bauhöhe, Sperrwasserhöhe sowie Ablaufleistung variabel ist.

Diese Aufgabe wird durch einen Ablauf mit den Merkmalen des Anspruchs 1 gelöst.

Der erfindungsgemäße Ablauf ist dadurch gekennzeichnet, dass dessen Bodenteil höhenverstellbar und flüssigkeitsdicht mit dem Ablaufgehäuse verbunden ist, und dass dessen Tauchrohrelement aus mindestens zwei Rohrabschnitten gebildet ist, die zur Veränderung der Axiallänge des Tauchrohrelements zueinander koaxial verdrehbar oder verschiebbar sind.

Der Vorteil des erfindungsgemäßen Ablaufes liegt insbesondere darin, dass dieser nicht wie ein herkömmlicher Ablauf feste Parameter bezüglich der Einbauhöhe, Sperrwasserhöhe und Ablaufleistung aufweist, sondern diesbezüglich vor Ort auf einfache Weise variabel einstellbar ist. Die Einstellung kann dabei in Abhängigkeit des jeweils im Vordergrund stehenden Bedürfnisses vorgenommen werden. Ist beispielsweise eine möglichst geringe Bauhöhe (Gesamthöhe) gefordert, so kann dies durch entsprechende Höhenverstellung des Bodenteils gegenüber dem Ablaufgehäuse realisiert werden. Die axiale Länge des Tauchrohrelements ist dann an die eingestellte Gesamthöhe anpassbar, wobei insoweit eine bei geringer Gesamthöhe des Ablaufs maximierte Sperrwasserhöhe oder eine maximierte Ablaufleistung bzw. ein Kompromiss zwischen maximierter Sperrwasserhöhe und maximierter Ablaufleistung eingestellt werden kann. Die Einstellung des erfindungsgemäßen Ablaufs wird in Abhängigkeit des Parameters vorgenommen, der in der jeweiligen Situation gerade wichtig ist.

Um eine einfache, stufenlose Höhenverstellung des Bodenteils gegenüber dem Ablaufgehäuse zu ermöglichen, sieht eine bevorzugte Ausgestaltung des erfindungsgemäßen Ablaufs vor, dass der Bodenteil und das Ablaufgehäuse jeweils mit einem Gewinde versehen sind, die miteinander verschraubbar sind.

Das Schraubgewinde zwischen Bodenteil und Ablaufgehäuse ist dabei vorzugsweise so ausgebildet, dass es ohne den Einsatz einer zusätzlichen Dichtung eine Dichtungsfunktion bezüglich Flüssigkeiten aufweist.

Zweckmäßigerweise kann jedoch auch gemäß einer alternativen Ausgestaltung zwischen dem Bodenteil und dem Ablaufgehäuse eine ringförmige Dichtung angeordnet sein und/oder der Bodenteil einen eine ringförmige Dichtfläche definierenden Kragen aufweisen.

Um die Länge des Tauchrohrelements ebenfalls auf einfache Weise stufenlos einstellen zu können, sieht eine weitere bevorzugte Ausgestaltung des erfindungsgemäßen Ablaufs vor, dass die Rohrabschnitte des Tauchrohrelements jeweils mit einem Gewinde versehen sind, die miteinander verschraubbar sind.

Nach einer weiteren bevorzugte Ausgestaltung des erfindungsgemäßen Ablaufs ist vorgesehen, dass das Tauchrohrelement mit dem Bodenteil und/oder dem Ablaufgehäuse einen ringförmigen Ablaufkanal definiert, dessen Querschnittsweite von unten nach oben zunimmt. Diese Ausgestaltung begünstigt einen zuverlässigen Flüssigkeitsabfluss und wirkt zudem einer unerwünschten Absaugung des Sperrwassers im Geruchverschluss bei einem Unterdruck in der am Ablauf angeschlossenen Abwasserleitung entgegen.

Eine weitere vorteilhafte Ausgestaltung des erfindungsgemäßen Ablaufs sieht vor, dass das Ablaufgehäuse eine quer zur Längsmittelachse des Anschlussstutzens verlaufende Überlaufkante aufweist, wobei in Ablauffließrichtung gesehen vor der Überlaufkante eine Ablaufkanalerweiterung ausgebildet ist, die sich zur Überlaufkante hin verengt. Die Ablaufkanalerweiterung ist dabei vorzugsweise zumindest teilweise durch eine in das Ablaufgehäuse innenseitig eingeformte Sicke gebildet. An der Ablaufkanalerweiterung bzw. der Sicke kann sich bei einem Absaugen von Sperrwasser infolge eines Vakuums in der angeschlossenen Abwasserleitung ein Luftspalt ausbilden, der das Vakuum in der Abwasserleitung aufhebt und somit einen Verlust der Sperrwirkung des Geruchsverschlusses verhindert.

Besonders vorteilhaft ist eine Ausgestaltung, bei der die Ablaufkanalerweiterung Teil eines horizontalen, scheibenförmigen Ablaufkanalabschnitts ist, der durch das Tauchrohrelement und das Ablaufgehäuse begrenzt ist, wobei das Volumen dieses scheibenförmigen Ablaufkanalabschnitts größer oder gleich dem Volumen innerhalb des Tauchrohrelements ist, welches durch eine obere, tangential zur Überlaufkante verlaufende Horizontalebene und durch eine untere, tangential zum unteren Ende des Tauchrohrelements verlaufende Horizontalebene begrenzt ist. Durch diese Ausgestaltung wird sichergestellt, dass das relativ kleine Wasservolumen innerhalb des Tauchrohres (Tauchrohrelements) bei einem Absaugen infolge eines Vakuums in der angeschlossenen Abwasserleitung teilweise oder ganz in dem Volumen des horizontalen Ablaufkanalscheibenabschnitts aufgenommen wird und nach Wegfall des Vakuums zurückfließen kann, so dass stets genügend Sperrwasser in dem Ablauf verbleibt und damit die Sperrfunktion des Geruchverschlusses sichergestellt ist.

Die Ablaufkanalerweiterung bzw. das besagte Volumen des horizontalen Ablaufkanalscheibenabschnitts stellen eine Absaugsicherung dar, die es ermöglicht, den Ablauf besonders flach auszubilden, so dass er eine relativ niedrige Gesamthöhe aufweist.

Weitere bevorzugte Ausgestaltungen des erfindungsgemäßen Ablaufs sind in den Unteransprüchen angegeben.

Nachfolgend wird die Erfindung anhand einer mehrere Ausführungsbeispiele darstellenden Zeichnung näher erläutert. Es zeigen:
- Fig. 1: eine vertikale Schnittansicht eines erfindungsgemäßen Ablaufs;
- Fig. 2: eine vergrößerte Detailansicht der Fig. 1; und
- Fig. 3: eine vergrößerte Detailansicht eines zweiten Ausführungsbeispiels eines erfindungsgemäßen Ablaufs in vertikaler Schnittansicht.

Der in der Zeichnung dargestellte Ablauf 1, 1' ist für den Einbau in einen Estrich- oder Betonboden bestimmt, beispielsweise um einen Ablauf für eine bodengleiche Dusche herzustellen.

Der Ablauf 1, 1' umfasst ein Gehäuse 1.1 sowie einen schalen-oder topfförmig ausgebildeten Bodenteil 1.2. An seiner Oberseite weist der Ablauf 1, 1' eine Zulauföffnung 1.3 auf. Die Zulauföffnung 1.3 ist in einem Deckelteil 1.4 ausgebildet, der mit dem Gehäuse 1.1 flüssigkeitsdicht verbunden, vorzugsweise verschweißt oder verklebt ist. Der Bodenteil 1.2 hat keinen Anschlussstutzen zum Anschluss einer Abwasserleitung (nicht gezeigt). Vielmehr ist ein entsprechender Anschlussstutzen 1.5 seitlich am Ablaufgehäuse 1.1 angeordnet. Der Anschlussstutzen 1.5 ist über eine Schweiß- oder Klebeverbindung mit dem Ablaufgehäuse 1.1 und dem Deckelteil 1.4 verbunden.

Der Ablauf 1, 1' umfasst ferner ein Tauchrohrelement 2, das über die Zulauföffnung 1.3 in das Ablaufgehäuse 1.1 einsetzbar ist und mit diesem einen Geruchverschluss definiert. Die Zulauföffnung 1.3 ist im Vertikalschnitt betrachtet stufenförmig ausgebildet. Sie umfasst einen oberen, ringförmig umlaufenden Absatz 1.31, in den sich eine Dichtungsfolie (nicht gezeigt) mit Gefälle in Richtung Tauchrohrelement erstrecken kann. Die Dichtungsfolie kann beispielsweise in Form einer zunächst flüssigen Dichtungsmasse, d.h. einer so genannten Flüssigfolie aufgetragen werden. Unterhalb des oberen Absatzes 1.31 ist ein zweiter, ebenfalls ringförmig umlaufender Absatz 1.32 im Deckelteil 1.4 des Ablauf ausgebildet. Der zweite Absatz 1.32 dient der formschlüssigen Aufnahme eines Rahmens bzw. Adapters (nicht gezeigt), in den wiederum ein Ablaufrost eingesetzt wird.

Unterhalb des zweiten Absatzes 1.32 ist eine zylindrische Stützfläche 1.33 ausgebildet, die der Halterung des Tauchrohrelements 2 dient. Das Tauchrohrelement 2 weist nahe seinem oberen Ende eine außenseitig angeordnete Ringnut 2.3 zur Aufnahme eines Dichtungsringes auf. Der in die Ringnut 2.3 eingesetzte Dichtungsring (nicht gezeigt) bewirkt eine reibschlüssige Verbindung zwischen dem Tauchrohrelement 2 und dem Ablaufgehäuse 1.1 bzw. dessen Deckelteil 1.4.

Der Bodenteil 1.2 des Ablaufs 1, 1' hat einen im Wesentlichen eben ausgebildeten Boden 1.21 mit einem kegelförmigen, in das Tauchrohrelement 2 hineinragenden Bodenabschnitt 1.22. Der kegelförmige Bodenabschnitt 1.22 verbessert die Umlenkung der ablaufenden Flüssigkeit im Bereich des Bodens 1.21. Hierdurch wird bei relativ hohem Flüssigkeitszulauf einem Rückstau der abfließenden Flüssigkeit entgegengewirkt und damit die Ablaufleistung verbessert.

Der Bodenteil 1.2 des Ablaufs ist höhenverstellbar mit dem Gehäuse 1.1 verbunden. Zu diesem Zweck weisen das Bodenteil 1.2 und das Ablaufgehäuse 1.1 jeweils einen kreiszylindrischen Abschnitt 1.11, 1.23 auf, an denen miteinander verschraubbare Gewinde 1.12, 1.24 ausgebildet sind. In den dargestellten Ausführungsbeispielen weisen der schalenförmige Bodenteil 1.2 ein Innengewinde 1.24 und der dem Bodenteil zugeordnete kreiszylindrische Abschnitt 1.11 des Ablaufgehäuses 1.1 ein Außengewinde 1.12 auf.

Die Gewindeverbindung zwischen Bodenteil 1.2 und Ablaufgehäuse 1.1 gemäß den Figuren 1 und 2 ist vorzugsweise selbstdichtend ausgebildet, so dass hier ohne ein zusätzliches Dichtungsmittel eine flüssigkeitsdichte Verbindung vorliegt, die zugleich eine Höhenverstellung des Bodenteils 1.2 gegenüber dem Ablaufgehäuse 1.1 ermöglicht.

Eine weitere Möglichkeit zur Realisierung einer flüssigkeitsdichten Verbindung, die eine Höhenverstellung des Bodenteils gegenüber dem Ablaufgehäuse gestattet, ist in Fig. 3 skizziert. Das dort dargestellte Ausführungsbeispiel unterscheidet sich von dem Ausführungsbeispiel gemäß den Figuren 1 und 2 dadurch, dass zwischen dem Bodenteil 1.2' und dem Ablaufgehäuse 1.1 eine ringförmige Dichtung 3 angeordnet ist. Der Bodenteil 1.2' weist hierzu einen eine ringförmige Dichtfläche definierenden Kragen 1.25 bzw. zylindrischen Innenringsteg auf. Nahe dem oberen Ende des Kragens (Innenringstegs) 1.25 ist in dessen Außenseite eine Ringnut 1.26 ausgebildet, in die ein Dichtungsring 3 eingelegt ist, der im montierten Zustand des Bodenteils 1.2' dichtend an der Innenseite des kreiszylindrischen Abschnitts 1.11 des Ablaufgehäuses 1.1 anliegt.

Das Tauchrohrelement 2 ist in den dargestellten Ausführungsbeispielen jeweils aus zwei Rohrabschnitten 2.1, 2.2 gebildet, die koaxial beweglich miteinander verbunden sind, um die Länge des Tauchrohrelements 2 an die über die Höhenverstellung des Bodenteils 1.2, 1.2' eingestellte Gesamthöhe des Ablaufs 1, 1' anpassen zu können bzw. um die Sperrwasserhöhe oder die Ablaufleistung in Abhängigkeit der an den Ablauf gestellten Anforderungen einstellen zu können.

Die Rohrabschnitte 2.1, 2.2 sind jeweils mit einem Gewinde 2.11, 2.21 versehen und miteinander verschraubt. Vorzugsweise weist der obere Rohrabschnitt 2.1 das Außengewinde 2.11 und der untere Rohrabschnitt 2.2 das dazu passende Innengewinde 2.21 auf.

Die Sperrwasserhöhe kann durch Herabdrehen des unteren Rohrabschnitts 2.2 gegenüber dem oberen Rohrabschnitt 2.1 vergrößert werden, wobei eine Verringerung des Abstandes zwischen dem unteren Ende des Tauchrohrelements 2 und dem Boden 1.21 des Bodenteils 1.2 zu einer Verringerung der ringförmigen Querschnittsweite und damit zu einer Verringerung der Ablaufleistung des Ablaufs führt.

Der untere Rohrabschnitt 2.2 des Tauchrohrelements 2 ist zu seinem unteren Ende hin konisch oder trichterförmig erweitert ausgebildet. Ebenso ist auch der obere Rohrabschnitt 2.1 zu seinem oberen Ende hin konisch oder trichterförmig erweitert. Der Grad der Erweiterung bzw. der Krümmungsradius ist dabei unterschiedlich ausgebildet. In der Zeichnung ist zu erkennen, dass der axiallängenbezogene Grad der Erweiterung am unteren Ende des Tauchrohrelements 2 deutlich größer ist als an dessen oberen Ende. Der axiallängenbezogene Grad der Erweiterung ist am unteren Ende mehr als doppelt so groß als am oberen Ende des Tauchrohrelements 2. Dementsprechend ist der Krümmungsradius des im Vertikalschnitt betrachteten Kehlbereichs am unteren Ende des Tauchrohrelements 2 erheblich kleiner als der Krümmungsradius des äußeren Kehlbereichs am oberen Rohrabschnitt 2.1.

Das Tauchrohrelement 2 definiert mit dem Bodenteil 1.2 und/oder dem Ablaufgehäuse 1.1 einen ringförmigen Ablaufkanal (Ringraum) 4, dessen Querschnittsweite von unten nach oben zunimmt.

Des Weiteren weist das Ablaufgehäuse 1.1 eine quer zur Längsmittelachse des Anschlussstutzens 1.5 verlaufende Überlaufkante 1.6 auf. Vor der Überlaufkante - in Ablauffließrichtung gesehen - ist eine Ablaufkanalerweiterung 1.7 ausgebildet, die sich zur Überlaufkante 1.6 hin verengt (vgl. Fig. 1). Die Ablaufkanalerweiterung 1.7 ist dabei zumindest teilweise durch eine in das Ablaufgehäuse 1.1 innenseitig eingeformte Sicke gebildet.

Die Ablaufkanalerweiterung 1.7 ist Teil eines horizontalen, scheibenförmigen Ablaufkanalabschnitts 1.8 ist, der durch das Tauchrohrelement 2 und das Ablaufgehäuse 1.1 begrenzt ist. Das Volumen dieses scheibenförmigen Ablaufkanalabschnitts ist größer/gleich dem Volumen innerhalb des Tauchrohrelements 2, welches durch eine obere, tangential zur Überlaufkante 1.6 verlaufende Horizontalebene H1 und durch eine untere, tangential zum unteren Ende des Tauchrohrelements 2 verlaufende Horizontalebene H2 begrenzt ist.

Die Ausführung der vorliegenden Erfindung ist nicht auf die vorstehend beschriebenen Ausführungsbeispiele beschränkt. Vielmehr sind zahlreiche Varianten möglich, die auch bei von den Ausführungsbeispielen abweichender Gestaltung von der in den beigefügten Ansprüchen angegebenen Erfindung Gebrauch machen. So kann die Längenverstellbarkeit des Tauchrohrelements 2 beispielsweise auch dadurch erreicht werden, dass dessen mindestens zwei Rohrabschnitte 2.1, 2.2 koaxial zueinander verschiebbar sind, beispielsweise nach Art eines Teleskops. Ferner kann zwischen den Rohrabschnitten 2.1, 2.2 des Tauchrohrelements 2 auch eine umlaufende Dichtung, beispielsweise in Form eines Dichtungsrings (nicht gezeigt) angeordnet sein.

## Patentansprüche

1. Ablauf (1, 1'), insbesondere für bodengleiche Duschen, mit einem Ablaufgehäuse (1.1), das einen seitlich angeordneten Anschlussstutzen (1.5) und an seiner Oberseite eine Zulauföffnung (1.3) aufweist,
einem schalen- oder topfförmig ausgebildeten, anschlussstutzenfreien Bodenteil (1.2, 1.2'), der flüssigkeitsdicht mit dem Ablaufgehäuse (1.1) verbunden ist, und einem Tauchrohrelement (2), das aus mindestens zwei Rohrabschnitten (2.1, 2.2) gebildet und über die Zulauföffnung (1.3) in das Ablaufgehäuse (1.1) einsetzbar ist und mit diesem einen Geruchverschluss definiert, wobei die mindestens zwei Rohrabschnitte (2.1, 2.2) des Tauchrohrelements zur Veränderung der Axiallänge des Tauchrohrelements (2) zueinander koaxial verdrehbar oder verschiebbar sind,
**dadurch gekennzeichnet, dass** der Bodenteil (1.2, 1.2') höhenverstellbar mit dem Ablaufgehäuse (1.1) verbunden ist.

2. Ablauf nach Anspruch 1,
**dadurch gekennzeichnet, dass** der Bodenteil (1.2, 1.2') und das Ablaufgehäuse (1.1) jeweils mit einem Gewinde (1.12, 1.24) versehen sind, die miteinander verschraubbar sind.

3. Ablauf nach Anspruch 1 oder 2,
**dadurch gekennzeichnet, dass** zwischen dem Bodenteil (1.2') und dem Ablaufgehäuse (1.1) eine ringförmige Dichtung (3) angeordnet ist.

4. Ablauf nach einem der Ansprüche 1 bis 3,
**dadurch gekennzeichnet, dass** der Bodenteil (1.2') einen eine ringförmige Dichtfläche definierenden Kragen (1.25) aufweist.

5. Ablauf nach einem der Ansprüche 1 bis 4,
**dadurch gekennzeichnet, dass** die Rohrabschnitte (2.1, 2.2) des Tauchrohrelements (2) jeweils mit einem Gewinde (2.11, 2.21) versehen sind, die miteinander verschraubbar sind.

6. Ablauf nach einem der Ansprüche 1 bis 5,
**dadurch gekennzeichnet, dass** der unterste Rohrabschnitt (2.2) des Tauchrohrelements (2) zu seinem unteren Ende hin konisch erweitert ausgebildet ist.

7. Ablauf nach einem der Ansprüche 1 bis 6,
**dadurch gekennzeichnet, dass** das Tauchrohrelement (2) mit dem Bodenteil (1.2, 1.2') und/oder dem Ablaufgehäuse (1.2) einen ringförmigen Ablaufkanal (4) definiert, dessen Querschnittsweite von unten nach oben zunimmt.

8. Ablauf nach einem der Ansprüche 1 bis 7,
**dadurch gekennzeichnet, dass** das Ablaufgehäuse (1.1) eine quer zur Längsmittelachse des Anschlussstutzens (1.5) verlaufende Überlaufkante (1.6) aufweist, wobei in Ablauffließrichtung gesehen vor der Überlaufkante (1.6) eine Ablaufkanalerweiterung (1.7) ausgebildet ist, die sich zur Überlaufkante (1.6) hin verengt.

9. Ablauf nach Anspruch 8,
**dadurch gekennzeichnet, dass** die Ablaufkanalerweiterung (1.7) zumindest teilweise durch eine in das Ablaufgehäuse (1.1) eingeformte Sicke gebildet ist.

10. Ablauf nach Anspruch 8 oder 9,
**dadurch gekennzeichnet, dass** die Ablaufkanalerweiterung (1.7) Teil eines horizontalen, scheibenförmigen Ablaufkanalabschnitts (1.8) ist, der durch das Tauchrohrelement (2) und das Ablaufgehäuse (1.1) begrenzt ist, wobei das Volumen dieses scheibenförmigen Ablaufkanalabschnitts (1.8) größer oder gleich dem Volumen innerhalb des Tauchrohrelements (2) ist, welches durch eine obere, tangential zur Überlaufkante (1.6) verlaufende Horizontalebene (H1) und durch eine untere, tangential zum unteren Ende des Tauchrohrelements (2) verlaufende Horizontalebene (H2) begrenzt ist.

11. Ablauf nach einem der Ansprüche 1 bis 10,
**dadurch gekennzeichnet, dass** der Bodenteil (1.2, 1.2') einen kegelförmigen, in das Tauchrohrelement (2) hineinragenden Bodenabschnitt (1.22) aufweist.

## Claims

1. Drain (1, 1'), in particular for showers on grade, comprising a drain housing (1.1), which has a connection piece (1.5) arranged laterally and an inlet opening (1.3) at the top, a shell- or cup-shaped floor part (2.2,1.2') having no connection piece, which part is connected in a liquid-tight manner to the drain housing (1.1), and an immersion pipe element (2) which is formed of at least two pipe portions (2.1, 2.2) and can be inserted into the drain housing (1.1) via the inlet opening (1.3), defining an stench trap therewith, the at least two pipe portions (2.1, 2.2) of the immersion pipe element being coaxially rotatable or displaceable with respect to each other for changing the axial length of the immersion pipe element (2), **characterised in that** the floor part (1.2, 1.2') is connected to the drain housing (1.1) in a vertically adjustable manner.

2. Drain according to claim 1, **characterised in that** the floor part (1.2, 1.2') and the drain housing (1.1) are each provided with a thread (1.12, 1.24) and these threads can be screwed together.

3. Drain according to either claim 1 or claim 2, **characterised in that** an annular seal (3) is arranged between the floor part (1.2') and the drain housing (1.1).

4. Drain according to any of claims 1 to 3, **characterised in that** the floor part (1.2') has a collar (1.25) which defines an annular sealing surface.

5. Drain according to any of claims 1 to 4, **characterised in that** the pipe portions (2.1, 2.2) of the immersion pipe element (2) are each provided with a thread (2.11, 2.21) and these can be screwed together.

6. Drain according to any of claims 1 to 5, **characterised in that** the lowest pipe portion (2.2) of the immersion pipe element (2) widens conically towards its lower end.

7. Drain according to any of claims 1 to 6, **characterised in that** the immersion pipe element (2) defines with the floor part (1.2, 1.2') and/or the drain housing (1.2) an annular drainage duct (4), the cross-sectional width of which increases from the bottom upwards.

8. Drain according to any of claims 1 to 7, **characterised in that** the drain housing (1.1) has an overflow edge (1.6) which extends transverse to the longitudinal centre axis of the connection piece (1.5), a drainage duct enlargement (1.7) being formed in front of the overflow edge (1.6) when viewed in the drainage flow direction, which enlargement tapers towards the overflow edge (1.6).

9. Drain according to claim 8, **characterised in that** the drainage duct enlargement (1.7) is formed at least in part by a bead moulded into the drain housing (1.1).

10. Drain according to either claim 8 or claim 9, **characterised in that** the drainage duct enlargement (1.7) is a part of a horizontal, discoid drainage duct portion (1.8) which is delimited by the immersion pipe element (2) and the drain housing (1.1), the volume of this discoid drainage duct portion (1.8) being larger or the same as the volume within the immersion pipe element (2) which is delimited by an upper horizontal plane (H1) which extends tangentially to the overflow edge (1.6) and a lower horizontal plane (H2) which extends tangentially to the lower end of the immersion pipe element (2).

11. Drain according to any of claims 1 to 10, **characterised in that** the floor part (1.2, 1.2') has a conical floor portion (1.22) which projects into the immersion pipe element (2).

## Revendications

1. Conduit d'écoulement (1, 1'), notamment pour douches à niveau du sol, comprenant un boîtier de conduit d'écoulement (1.1) qui présente un raccord disposé latéralement (1.5) et une ouverture d'amenée (1.3) sur son côté supérieur,
une partie de sol (1.2, 1.2') exempte de raccord, réalisée en forme de coque ou de pot qui est reliée de manière étanche au liquide au boîtier de conduit d'écoulement (1.1),
et un élément de tube plongeur (2) qui est formé d'au moins deux sections de tube (2.1, 2.2) et peut être inséré par le biais de l'ouverture d'amenée (1.3) dans le boîtier de conduit d'écoulement (1.1), et définit avec celui-ci un siphon, dans lequel les au moins deux sections de tube (2.1, 2.2) de l'élément de tube plongeur peuvent tourner ou coulisser de manière coaxiale l'une par rapport à l'autre pour modifier la longueur axiale de l'élément de tube plongeur (2), **caractérisé en ce que** la partie de sol (1.2, 1.2') est reliée de manière réglable en hauteur au boîtier de conduit d'écoulement (1.1).

2. Conduit d'écoulement selon la revendication 1,
**caractérisé en ce que** la partie de sol (1.2, 1.2') et le boîtier de conduit d'écoulement (1.1) sont chacun pourvus d'un filetage (1.12, 1.24) qui peuvent être vissés ensemble.

3. Conduit d'écoulement selon la revendication 1 ou 2,
**caractérisé en ce qu'**un joint annulaire (3) est disposé entre la partie de sol (1.2') et le boîtier de conduit d'écoulement (1.1).

4. Conduit d'écoulement selon l'une quelconque des revendications 1 à 3,
**caractérisé en ce que** la partie de sol (1.2') présente un collet (1.25) définissant une surface d'étanchéité annulaire.

5. Conduit d'écoulement selon l'une quelconque des revendications 1 à 4,
**caractérisé en ce que** les sections de tube (2.1, 2.2) de l'élément de tube plongeur (2) sont chacune pourvues d'un filetage (2.11, 2.21) qui peuvent être vissés ensemble.

6. Conduit d'écoulement selon l'une quelconque des revendications 1 à 5,
**caractérisé en ce que** la section de tube la plus inférieure (2.2) de l'élément de tube plongeur (2) est réalisée avec un élargissement conique vers son extrémité inférieure.

7. Conduit d'écoulement selon l'une quelconque des revendications 1 à 6,
**caractérisé en ce que** l'élément de tube plongeur (2) définit avec la partie de sol (1.2, 1.2') et/ou le boîtier de conduit d'écoulement (1.2) un canal de conduit d'écoulement annulaire (4) dont la largeur en section transversale augmente du bas vers le haut.

8. Conduit d'écoulement selon l'une quelconque des revendications 1 à 7,
**caractérisé en ce que** le boîtier de conduit d'écoulement (1.1) présente un bord déversoir (1.6) s'étendant transversalement à l'axe médian longitudinal du raccord (1.5), dans lequel un élargissement du canal de conduit d'écoulement (1.7) qui rétrécit vers le bord déversoir (1.6) est réalisé avant le bord déversoir (1.6) vu dans le sens d'écoulement du conduit d'écoulement.

9. Conduit d'écoulement selon la revendication 8,
**caractérisé en ce que** l'élargissement du canal de conduit d'écoulement (1.7) est formé au moins partiellement à travers une moulure moulée dans le boîtier de conduit d'écoulement (1.1).

10. Conduit d'écoulement selon la revendication 8 ou 9,
**caractérisé en ce que** l'élargissement du canal de conduit d'écoulement (1.7) fait partie d'une section de canal de conduit d'écoulement horizontale (1.8) en forme de disque qui est limitée par l'élément de tube plongeur (2) et le boîtier de conduit d'écoulement (1.1), dans lequel le volume de cette section de canal de conduit d'écoulement horizontale (1.8) est supérieur ou égal au volume au sein de l'élément de tube plongeur (2), lequel est limité par un plan horizontal supérieur (H1) s'étendant de manière tangentielle au bord déversoir (1.6) et par un plan horizontal inférieur (H2) s'étendant de manière tangentielle à l'extrémité inférieure de l'élément de tube plongeur (2).

11. Conduit d'écoulement selon l'une quelconque des revendications 1 à 10, **caractérisé en ce que** la partie de sol (1.2, 1.2') présente une section de sol conique (1.22) avançant dans l'élément de tube plongeur (2).
